# FASCICULE DE BREVET EUROPEEN

(11) **EP 3 276 431 B1**
(45) Date de publication et mention de la délivrance du brevet: **01.01.2020**
(21) Numéro de dépôt: 16181403.3
(22) Date de dépôt: 27.07.2016
(51) Int. Cl.: G04B 17/04, G04B 31/06

(54) **OSCILLATEUR MÉCANIQUE POUR MOUVEMENT D'HORLOGERIE**
MECHANISCHER OSZILLATOR FÜR UHRWERK
MECHANICAL OSCILLATOR FOR CLOCK MOVEMENT

(43) Date de publication de la demande: 31.01.2018
(73) Titulaire: Cartier International AG, 6312 Steinhausen (CH)
(72) Inventeur: MENSAH, Vignikin (Serge), 2300 La Chaux-de-Fonds (CH); KASAPI, Carole, 2300 La Chaux-de-Fonds (CH); LALLEMENT, Gérard, 25000 Besançon (FR)
(74) Mandataire: Micheli & Cie SA

(56) Documents cités:
- EP-A1- 2 911 012
- EP-A1- 2 975 469
- FR-A- 903 114
- FR-A- 1 502 775
- GB-A- 613 044
- US-A- 3 277 394
- US-A- 3 318 087

## Description

La présente invention se rapporte à un oscillateur mécanique apte à équiper un mouvement d'horlogerie mécanique comprenant un balancier relié par au moins un ressort à un organe d'ancrage. Plus particulièrement l'invention concerne un oscillateur mécanique comportant un balancier sans pivots de manière à éviter toutes les causes d'imprécision métrologique dues aux frottements des pivots des balanciers habituels.

Un certain nombre d'oscillateurs mécaniques horlogers de ce type sont connus de par les documents CH 703464, CH 701421 ou EP 1736838. Ces réalisations sont complexes et comportent toujours un ou plusieurs organes d'ancrage fixes par rapport au mouvement et décentrés par rapport au balancier.

On connaît également du document CH 120553 un balancier dont la serge est reliée à un moyeu par des bras coudés flexibles situés dans le plan de ladite serge. Le moyeu comporte des pivots, cause d'imprécisions métrologiques.

D'autres documents, EP 2975469, US 3318087, US 3277394 et FR 1502775, décrivent des oscillateurs mécaniques selon le préambule de la revendication 1.

Le but de la présente invention est de réaliser un oscillateur mécanique sans pivots de construction simple. Un autre but de l'invention est de réaliser un tel oscillateur mécanique dont l'organe d'ancrage soit situé coaxialement au balancier. Un autre but de l'invention est d'améliorer la rotation du balancier autour de son axe tout en limitant tous ses déplacements parasites tels que son roulis, son pompage et ses translations.

La présente invention a pour objet un oscillateur mécanique selon la revendication 1.

La présente invention a également pour objet un mouvement d'horlogerie mécanique comportant un tel oscillateur mécanique.

Le dessin annexé illustre schématiquement et à titre d'exemple plusieurs formes d'exécution de l'oscillateur mécanique pour mouvement d'horlogerie selon l'invention.
La figure 1 est une vue en perspective d'une première forme d'exécution de l'oscillateur mécanique.
La figure 2 est une vue en perspective d'une seconde forme d'exécution de l'oscillateur mécanique.
La figure 3 illustre une troisième forme d'exécution de l'oscillateur mécanique, cette troisième forme d'exécution ne faisant pas partie de l'invention revendiquée mais étant utile à sa compréhension.
La figure 4 illustre une quatrième forme d'exécution de l'oscillateur mécanique.
La figure 5 illustre une cinquième forme d'exécution de l'oscillateur mécanique.
La figure 6 illustre la cinquième forme d'exécution de l'oscillateur mécanique, les ressorts de celui-ci étant déformés élastiquement.

La présente invention a pour objet un mouvement d'horlogerie mécanique comprenant un organe moteur, par exemple un barillet, un rouage de finissage reliant l'organe moteur à une roue d'échappement, un mécanisme d'échappement et un oscillateur mécanique. Une particularité de ce mouvement d'horlogerie mécanique est l'utilisation d'un oscillateur mécanique comprenant un balancier sans pivots relié à un organe d'ancrage uniquement par des ressorts.

Un avantage d'un tel mouvement comportant un balancier sans pivots par rapport à un mouvement mécanique traditionnel est que l'on évite tous les frottements dus aux pivots d'un balancier traditionnel qui péjorent la précision chronométrique du balancier.

Par contre la difficulté rencontrée dans un tel mouvement est de supprimer ou de limiter tant que possible les déplacements parasites du balancier, par exemple sous l'effet de choc. Ces mouvements parasites sont toute translation du balancier, tout déplacement axial du balancier ou tout mouvement de roulis du balancier. Il faut de par la conception de l'oscillateur mécanique et plus particulièrement de ses ressorts, que tous ces mouvements parasites du balancier soient négligeables par rapport au mouvement de rotation du balancier autour de son axe de symétrie, perpendiculaire à son plan.

Dans sa première forme d'exécution l'oscillateur mécanique comporte un balancier 2 situé dans un premier plan et trois lames ressorts 1a, 1b, 1c disposées en position de repos non déformées élastiquement, dans trois plans perpendiculaires au plan du balancier 2 formant des angles de 120° entre eux et se coupant sur l'axe de symétrie x-x du balancier 2.

Chacune de ces trois lames ressorts 1a, 1b, 1c présente à l'état de repos, non déformée élastiquement la forme d'un serpentin plan dont la première extrémité, interne, est solidaire d'un organe d'ancrage 3 et dont la seconde extrémité, externe, est solidaire du balancier 2. L'organe d'ancrage 3 est central, disposé dans un second plan perpendiculaire au premier plan suivant l'axe de symétrie x-x du balancier 2. L'organe d'ancrage 3 est solidaire d'un élément non oscillant du mouvement mécanique tel que la platine, un pont, un mobile rotatif ou la roue d'échappement de ce mouvement mécanique.

Le balancier 2 est annulaire et son axe de symétrie x-x, confondu avec son axe d'oscillation est perpendiculaire à son plan et est confondu avec l'axe de l'organe d'ancrage 3.

Chaque ressort 1a, 1b, 1c comporte plusieurs mais au moins deux portions rectilignes parallèles situées dans un plan à l'état de repos non déformé élastiquement du ressort, et reliées entre elles par une portion de liaison de manière à former un serpentin plan. De préférence chaque ressort en forme de serpentin comporte 4 à 8 portions rectilignes parallèles pour permettre une oscillation angulaire du balancier de 50° à 500°, de préférence de 180° à 300° par déformation élastique des lames ressorts en forme de serpentin.

A l'état de repos, non déformées, les lames ressorts 1a, 1b, 1c de l'oscillateur mécanique sont disposées dans des plans perpendiculaires au plan du balancier se croisant sur l'axe de symétrie x-x du balancier répartis uniformément autour de cet axe de symétrie x-x.

Le nombre de ressorts 1 est au moins de deux mais peut être de 3, 4 ou 5 suivant les exécutions. L'épaisseur des ressorts 1 est de préférence inférieure à la hauteur h de chaque partie rectiligne de la lame ressort.

Ainsi de par leur forme spécifique en lames minces en forme de serpentin ces ressorts 1 s'opposent à tout déplacement du balancier 2 en translation perpendiculairement ou parallèlement à son axe de symétrie x-x de même qu'à tout déplacement du balancier hors de son plan. Le balancier ne peut ainsi qu'osciller autour de son axe de symétrie x-x ce qui permet d'atteindre le but recherché, c'est-à-dire d'éviter toute perturbation des oscillations du balancier.

Les lames ressorts 1a, 1b, 1c peuvent être identiques ou différentes les unes des autres pour autant qu'elles présentent la forme d'un serpentin plan à l'état de repos.

Le balancier 2 et les lames ressorts 1a, 1b, 1c peuvent être réalisées en une seule pièce de fabrication par moulage, usinage laser, gravure, impression 3D ou autre technique mais ils peuvent également être fabriqués séparément puis assemblés par collage, vissage, chassage, collage anodique par exemple.

Suivant le type d'échappement utilisé dans le mouvement mécanique l'organe d'ancrage 3 est fixé sur le bâti du mouvement, soit sur la platine ou un pont, ou cet organe d'ancrage 3 peut être formé par une portion de l'axe de la roue d'échappement.

Cette première forme d'exécution de l'oscillateur mécanique comporte donc un balancier 2, un organe d'ancrage central 3 et plusieurs, au moins deux, ressorts 1 en forme de serpentins plans à l'état de repos reliant le balancier 2 à l'organe d'ancrage 3 disposés à l'état de repos dans des plans perpendiculaires au plan du balancier se croisant sur l'axe x-x du balancier et répartis autour dudit axe x-x du balancier 2 de préférence de façon uniforme. Dans cette première forme d'exécution le groupe de ressorts 1 est situé d'un côté du plan du balancier.

Dans la seconde forme d'exécution de l'oscillateur mécanique illustrée à la figure 2, celui-ci comporte comme décrit précédemment un balancier 2, un organe d'ancrage central 3 et un premier groupe de ressorts 1 en forme de serpentin situés d'un côté du balancier 2 mais il comporte encore un second groupe de ressorts en forme de serpentin 4a, 4b, 4c disposés de l'autre côté du plan du balancier 2.

Les ressorts 4 en forme de serpentin du deuxième groupe de ressorts sont également formés par des bandes serpentines reliant l'organe d'ancrage 3 au balancier 2 et sont disposés à l'état de repos non déformés élastiquement dans des plans perpendiculaires au plan du balancier 2 et passant par l'axe de symétrie x-x du balancier 2, ces plans étant décalés par rapport aux plans contenant les ressorts 1 du premier groupe de ressorts, de sorte que les plans contenant les ressorts 1 du premier groupe et ceux contenant les ressorts 4 du second groupe soient de préférence uniformément répartis autour de l'axe de symétrie x-x du balancier 2.

De préférence, mais non obligatoirement, les deux groupes de ressorts 1, 4 comportent le même nombre de ressorts mais on pourrait dans des variantes avoir deux groupes de ressorts 1, 4 comprenant des nombres de ressorts différents par exemple deux ressorts dans le premier groupe et quatre ressorts dans le second groupe.

De même les ressorts d'un groupe de ressorts peuvent être tous les mêmes mais ils peuvent également prendre des formes différentes notamment comporter le même nombre de portions rectilignes ou un nombre de portions rectilignes différent.

Il est par contre nécessaire que l'ensemble de l'oscillateur, ressorts 1, 4, balancier 2 et organe d'ancrage 3, soit équilibré autour de son axe de symétrie x-x.

La seconde forme d'exécution de l'oscillateur mécanique peut également être monobloc usiné à partir d'une seule pièce, ou réalisé par l'assemblage de plusieurs pièces.

D'une façon générale on voit que du fait de la réalisation de l'oscillateur mécanique à l'aide de ressorts en forme de lames serpentines on garantit au balancier un mouvement de rotation, oscillation, autour de son axe de symétrie x-x tout en minimisant tous ses déplacements parasites de translation, pompage, roulis, de sorte que l'oscillateur n'est pas perturbé par des chocs qu'il peut subir bien qu'il ne comporte pas de pivots pour sa rotation.

Dans la troisième forme d'exécution de l'oscillateur mécanique sans pivot illustrée à la figure 3, le balancier 2 comporte une serge 2.1 et des bras 2.2 reliant cette serge 2 à un moyeu 2.3. Ce balancier 2 est situé dans un premier plan.

L'organe d'ancrage 3 de l'oscillateur est fixé à un organe non oscillant d'un mouvement d'horlogerie tel que la platine, un pont, un mobile rotatif ou la roue d'échappement de ce mouvement mécanique. Cet organe d'ancrage est positionné de manière à être situé sur l'axe de rotation du balancier.

Dans cette forme d'exécution, six ressorts 1a, 1b, 1c, 1d, 1e et 1f relient le moyeu 2.3 du balancier 2 à l'organe d'ancrage 3.

Chacun de ces ressorts 1a, 1b, 1c, 1d, 1e et 1f présente une partie principale, située entre une première extrémité et une seconde extrémité du ressort, présentant une forme sinueuse, c'est-à-dire formée d'une suite de courbes irrégulières et dans des sens différents. La première extrémité de chaque ressort 1a, 1b, 1c, 1d, 1e et 1f est fixée sur l'organe d'ancrage 3 tandis que la seconde extrémité de chacun de ces ressorts 1a, 1b, 1c, 1d, 1e et 1f est fixée sur le moyeu 2.3 du balancier 2.

Dans l'exemple illustré, chaque ressort 1 a, 1 b, 1 c, 1d, 1e et 1f est formé par un fil ou barreau de section circulaire mais des variantes peuvent présenter des ressorts de section différente en forme de croix, polygonale, ovale ou autre.

L'ensemble de six ressorts 1a, 1b, 1c, 1d, 1e et 1f forme un organe élastique sensiblement symétrique et équilibré autour de l'axe de rotation du balancier 2. Les ressorts 1a, 1b, 1c, 1d, 1e, et 1f formant cet organe élastique sont de forme sinueuse et disposés hors du premier plan dans lequel se trouve le balancier mais également hors de tous plans parallèles à ce premier plan.

On remarque que la forme en serpentin des ressorts 1 et 4 des deux premières formes d'exécution décrites doivent être également considérées comme étant de forme sinueuse bien que présentant des courbures plus abruptes et des parties rectilignes. Dans l'esprit de cette description des serpentins sont assimilés à des formes sinueuses.

Il faut en outre remarquer que dans les trois formes d'exécution décrites jusqu'ici, les figures 1, 2 et 3 sont des illustrations montrant l'oscillateur mécanique en position de repos, les ressorts 1 n'étant pas déformés élastiquement.

La quatrième forme d'exécution de l'oscillateur mécanique, illustrée à la figure 4 en position de repos, ses ressorts étant en position non déformée élastiquement, comporte un balancier 2 comportant une serge 2.1 située dans un premier plan. Ce balancier comporte également un décor formé d'éléments transversaux 2.2 ou bras reliant différents points de la serge 2.1 entre eux, ces bras étant également situés dans le premier plan contenant le balancier 2.

L'organe d'ancrage 3 est formé dans cette forme d'exécution par une rondelle ou virole centrée sur l'axe de rotation du balancier 2 située dans un second plan parallèle au premier plan ou plan du balancier 2.

Cette forme d'exécution de l'oscillateur mécanique comporte trois ressorts 1a, 1b, 1c sinueux en forme de serpentin. Chacun de ces ressorts sinueux 1a, 1b, 1c comporte une première extrémité fixée à l'organe d'ancrage 3 et une seconde extrémité fixée à la serge 2.1 du balancier 2.

Comme dans les deux premières formes d'exécution, les ressorts 1a, 1b, 1c sont disposés dans des plans perpendiculaires au premier plan se recoupant sur l'axe de pivotement du balancier 2, ces ressorts sont donc disposés hors des premier et second plans ou de tous plans parallèles à ces premier et second plans.

La cinquième forme d'exécution de l'oscillateur mécanique illustrée en position de repos à la figure 5, les ressorts 1 n'étant pas déformés élastiquement, est similaire à la quatrième forme d'exécution. La seule différence entre ces deux formes d'exécution est que dans la quatrième forme d'exécution chaque ressort en position non déformée élastiquement est situé dans un plan tandis que dans la cinquième forme d'exécution les ressorts 1 en position non déformée élastiquement sont situés dans une surface courbe dont les génératrices sont perpendiculaires aux premier et second plans et donc parallèles à l'axe de rotation du balancier.

La figure 6 illustre cette cinquième forme d'exécution de l'oscillateur mécanique lorsque le balancier est déplacé angulairement hors de sa position de repos et visualise la forme que peuvent prendre les ressorts 1a, 1b, 1c lorsqu'ils sont déformés élastiquement.

Dans toutes les formes d'exécution de l'oscillateur mécanique, le point de fixation de la première extrémité des ressorts 1 à l'organe d'ancrage 3 est situé hors du premier plan contenant le balancier.

Dans toutes les formes d'exécution de l'oscillateur mécanique, l'ensemble formé par les ressorts 1 est de préférence symétrique et équilibré par rapport à l'axe de rotation du balancier.

## Revendications

1. Oscillateur mécanique comprenant un balancier (2) sans pivot apte à équiper un mouvement d'horlogerie comprenant une serge (2.1) située dans un premier plan et un organe d'ancrage (3) apte à être fixé sur une partie non oscillante du mouvement d'horlogerie ainsi qu'au moins deux ressorts (1,4) reliant chacun le balancier (2) à l'organe d'ancrage (3), l'organe d'ancrage (3) étant coaxial au balancier (2), au moins une partie principale de chaque ressort (1,4) s'étendant, en position non déformée élastiquement, hors dudit premier plan ou d'un plan parallèle à ce premier plan, chaque ressort (1,4) étant fixé par une première extrémité à l'organe d'ancrage (3) et par une seconde extrémité au balancier (2), les points de fixation des premières extrémités des ressorts (1,4) sur l'organe d'ancrage (3) étant situés hors dudit premier plan, la partie principale de chaque ressort (1,4) présentant une forme sinueuse, **caractérisé par le fait que** chaque ressort (1,4) est fixé par sa seconde extrémité à la périphérie extérieure de la serge (2.1).

2. Oscillateur selon la revendication 1, **caractérisé par le fait qu'**il comporte un premier groupe de ressorts (1) situé d'un côté du premier plan contenant le balancier.

3. Oscillateur selon la revendication 2, **caractérisé par le fait qu'**il comporte un second groupe de ressorts (4) situé de l'autre côté du premier plan contenant le balancier.

4. Oscillateur selon l'une des revendications précédentes, **caractérisé par le fait qu'**il est monobloc, réalisé dans un seul bloc de matière par moulage, usinage, gravure ou impression 3D.

5. Oscillateur selon l'une des revendications 1 à 3, **caractérisé par le fait qu'**il est obtenu par assemblage, par collage, chassage ou vissage des ressorts (1, 4) sur l'organe d'ancrage (3) respectivement sur le balancier (2).

6. Oscillateur selon l'une des revendications précédentes **caractérisé par le fait que** les plans des ressorts (1, 4) à l'état de repos, non déformés élastiquement, sont répartis uniformément autour de l'axe de symétrie (x-x) du balancier (2).

7. Oscillateur selon l'une des revendications précédentes, **caractérisé par le fait que** chaque ressort (1, 4) est un ressort à lame comportant plusieurs portions rectilignes parallèles entre elles formant un serpentin.

8. Oscillateur selon la revendication 7, **caractérisé par le fait que** la hauteur (h) de chaque partie rectiligne de chaque ressort (1-4) est supérieure à l'épaisseur de ces portions rectilignes.

9. Oscillateur selon l'une des revendications précédentes, **caractérisé par le fait que** le balancier (2) peut se déplacer angulairement par rapport à l'organe d'ancrage (3) de 50° à 500°, de préférence de 180° à 300°, par déformation élastique des ressorts (1, 4).

10. Oscillateur selon l'une des revendications précédentes, **caractérisé par le fait que** l'ensemble des ressorts (1,4) est concentrique, symétrique et équilibré par rapport à l'axe de rotation du balancier (2).

11. Mouvement d'horlogerie équipé d'un oscillateur mécanique selon l'une des revendications précédentes.

## Patentansprüche

1. Mechanischer Oszillator, der eine Unruh (2) ohne Zapfen umfasst, der geeignet ist, ein Uhrwerk auszurüsten, und der einen Fußkreis (2.1), der sich in einer ersten Ebene befindet, und ein Verankerungsorgan (3), das geeignet ist, an einem nicht oszillierenden Teil des Uhrwerks befestigt zu sein, sowie mindestens zwei Federn (1, 4) umfasst, die jeweils die Unruh (2) mit dem Verankerungsorgan (3) verbinden, wobei das Verankerungsorgan (3) koaxial zu der Unruh (2) ist, wobei mindestens ein Hauptteil von jeder Feder (1, 4) sich in der nicht elastisch verformten Position aus der ersten Ebene oder von einer zu dieser ersten Ebene parallelen Ebene erstreckt, wobei jede Feder (1, 4) an einem ersten Ende an dem Verankerungsorgan (3) und an einem zweiten Ende an der Unruh (2) befestigt ist, wobei die Befestigungspunkte der ersten Enden der Federn (1, 4) an dem Verankerungsorgan (3) sich außerhalb der ersten Ebene befinden, wobei der Hauptteil von jeder Feder (1, 4) eine gewundene Form aufweist, **dadurch gekennzeichnet, dass** jede Feder (1, 4) an ihrem zweiten Ende an dem äußeren Umfang des Fußkreises (2.1) befestigt ist.

2. Oszillator nach Anspruch 1, **dadurch gekennzeichnet, dass** er eine erste Gruppe von Federn (1) umfasst, die sich auf einer Seite der ersten Ebene befindet, die die Unruh enthält.

3. Oszillator nach Anspruch 2, **dadurch gekennzeichnet, dass** er eine zweite Gruppe von Federn (4) umfasst, die sich auf der anderen Seite der ersten Ebene, die die Unruh enthält, befindet.

4. Oszillator nach einem der vorhergehenden Ansprüche, **dadurch gekennzeichnet, dass** er aus einem Stück in einem einzigen Materialblock durch Formen, Bearbeitung, Gravur oder 3D-Druck ausgeführt ist.

5. Oszillator nach einem der Ansprüche 1 bis 3, **dadurch gekennzeichnet, dass** er durch Zusammenbauen, durch Kleben, Einpressen oder Schrauben der Federn (1, 4) an das Verankerungsorgan (3) beziehungsweise an die Unruh (2) erhalten wird.

6. Oszillator nach einem der vorhergehenden Ansprüche, **dadurch gekennzeichnet, dass** die Ebenen der nicht elastisch verformten Federn (1, 4) im Ruhezustand gleichförmig um die Symmetrieachse (x-x) der Unruh (2) verteilt sind.

7. Oszillator nach einem der vorhergehenden Ansprüche, **dadurch gekennzeichnet, dass** jede Feder (1, 4) eine Blattfeder ist, die mehrere geradlinige, zueinander parallele Abschnitte umfasst, die eine Schlange bilden.

8. Oszillator nach Anspruch 7, **dadurch gekennzeichnet, dass** die Höhe (h) von jedem geradlinigen Teil von jeder Feder (1, 4) größer als die Dicke dieser geradlinigen Abschnitte ist.

9. Oszillator nach einem der vorhergehenden Ansprüche, **dadurch gekennzeichnet, dass** die Unruh (2) sich durch elastische Verformung der Federn (1, 4) um 50° bis 500°, vorzugsweise von 180° bis 300°, winklig zu dem Verankerungsorgan (3) verlagern kann.

10. Oszillator nach einem der vorhergehenden Ansprüche, **dadurch gekennzeichnet, dass** die Gesamtheit der Federn (1, 4) in Bezug zu der Drehachse der Unruh (2) konzentrisch, symmetrisch und ausgewuchtet ist.

11. Uhrwerk, das mit einem mechanischen Oszillator nach einem der vorhergehenden Ansprüche ausgerüstet ist.

## Claims

1. Mechanical oscillator comprising a pivot-less balance (2) which can be fitted in a timepiece movement comprising a rim (2.1) located in a first plane and an anchoring member (3) able to be fixed to a non-oscillating part of the timepiece movement as well as at least two springs (1, 4) each connecting the balance (2) to the anchoring member (3), the anchoring member (3) being coaxial with the balance (2), at least a main part of each spring (1, 4) extending, in the non-elastically deformed position, out of said first plane or a plane in parallel with this first plane, each spring (1, 4) being fixed by a first end to the anchoring member (3) and by a second end to the balance (2), the points of fixing the first ends of the springs (1, 4) to the anchoring member (3) being located out of said first plane, the main part of each spring (1, 4) having a sinusoidal shape, **characterised in that** each spring (1, 4) is fixed by its second end to the outer periphery of the rim (2.1).

2. Oscillator as claimed in claim 1, **characterised in that** it has a first group of springs (1) located on one side of the first plane containing the balance.

3. Oscillator as claimed in claim 2, **characterised in that** it comprises a second group of springs (4) located on the other side of the first plane containing the balance.

4. Oscillator as claimed in any one of the preceding claims, **characterised in that** it is in one piece, formed from a single piece of material by moulding, machining, etching or 3D printing.

5. Oscillator as claimed in any one of claims 1 to 3, **characterised in that** it is obtained by assembling, by gluing, driving or screwing the springs (1, 4) to the anchoring member (3) and the balance (2) respectively.

6. Oscillator as claimed in any one of the preceding claims, **characterised in that** the planes of the springs (1, 4) in the non-elastically deformed rest state are uniformly distributed around the axis of symmetry (x-x) of the balance (2).

7. Oscillator as claimed in any one of the preceding claims, **characterised in that** each spring (1, 4) is a leaf spring comprising several mutually parallel straight portions forming a serpentine shape.

8. Oscillator as claimed in claim 7, **characterised in that** the height (h) of each straight part of each spring (1, 4) is greater than the thickness of these straight portions.

9. Oscillator as claimed in any one of the preceding claims, **characterised in that** the balance (2) can move angularly with respect to the anchoring member (3) by 50° to 500°, preferably 180° to 300°, by elastic deformation of the springs (1, 4).

10. Oscillator as claimed in any one of the preceding claims, **characterised in that** the set of springs (1, 4) is concentric, symmetrical and balanced with respect to the rotational axis of the balance (2).

11. Timepiece movement fitted with a mechanical oscillator as claimed in any one of the preceding claims.
